# DEMANDE DE BREVET EUROPEEN

(11) **EP 4 053 030 A1**
(43) Date de publication de la demande: **07.09.2022**
(21) Numéro de dépôt: 21160249.5
(22) Date de dépôt: 02.03.2021
(51) Int. Cl.: B65D 3/20, B65D 3/28, B65D 5/42, B65D 35/10, B65D 35/12

(54) **CORPS TUBULAIRE POUR FORMER UN EMBALLAGE ET EMBALLAGE COMPRENANT UN TEL CORPS TUBULAIRE**

(71) Demandeur: Aisapack Holding SA, 1896 Vouvry (CH)
(72) Inventeur: THOMASSET, Jacques, 74500 Neuvecelle (FR); DEMAUREX, Gilles, 1920 Martigny (CH)
(74) Mandataire: Grosfillier, Philippe

(57) **Abrégé**

L'emballage (1) à base de cellulose comprend un corps tubulaire (2) obtenu par soudage ou collage d'une feuille. Il comprend au moins une soudure longitudinale (3) reliant les extrémités de ladite feuille, au moins une bande de soudage interne (11) située à l'intérieur de l'emballage pour former ladite soudure longitudinale (3), la bande interne (11) comprenant une matière de colmatage qui devient liquide lors du soudage des extrémités et comble des cavités (13) formées aux extrémités de la bande interne (11) de sorte que l'emballage est étanche une fois soudé.

## Description

### DOMAINE TECHNIQUE

L'invention se situe dans le domaine des emballages recyclables comprenant dans leur processus de fabrication des opérations de soudage ou collage. Plus spécifiquement, l'invention concerne les emballages à base de cellulose comprenant un corps tubulaire obtenus par soudage ou collage d'une feuille. L'invention s'applique dans le domaine de l'emballage et en particulier celui des tubes flexibles destinés à contenir des produits comme des crèmes ou des pâtes; ou le domaine des cannettes pour contenir des liquides en remplacement de l'aluminium ; ou encore le domaine des flacons pour produits cosmétiques.

### ETAT DE LA TECHNIQUE

Le brevet EP1260447B1 d'Otani décrit des emballages en pulpe de papier réalisées par moulage. Le brevet Otani présente de nombreux avantages car il permet d'obtenir des emballages ayant un taux de cellulose élevé. Le procédé selon Otani permet notamment de former des emballages avec des filetages ayant une résistance et une durabilité importante. Cependant le procédé d'obtention de ces emballages présente un temps de cycle long ce qui ne permet pas une production à grande cadence et à un coût compétitif. De plus le procédé ne permet pas de moduler localement l'épaisseur de l'emballage, ce qui est pénalisant quand on veut réaliser des emballages flexibles tels que des tubes par exemple.

Les tubes plastique ou métalo-plastique ou papier-plastique réalisés par soudage d'un corps tubulaire sur une tête de tube tels que des tubes flexibles sont par exemple décrits dans les publications FR2505250, GB1118632, US2119926 et US4132331. La problématique de fuite à l'intersection des soudures n'est pas abordé dans ces documents car les tubes décrits dans ces publications présentent une majorité de matière plastique ou synthétique qui fond au moins partiellement ou totalement pendant l'opération de soudage et évite la formation de cavités. Cependant, l'art antérieur ne nous enseigne pas comment obtenir des emballages étanches lorsque l'on utilise majoritairement des matières à base de cellulose ou d'autres matières équivalentes (naturelles ou synthétiques) qui ne fondent pas sous l'effet de la température.

L'invention permet de remédier aux problèmes précités et de réaliser des emballages étanches qui remplissent les exigences du marché.

Les figures 1 et 2 illustrent le problème à résoudre pour la confection d'emballage à base de cellulose à partir des enseignements de l'art antérieur.

Dans l'art antérieur, la cavité 16 est comblée par les opérations de soudage qui font fluer la matière plastique présente dans le corps tubulaire 2 et/ou dans le composant 8 (comme une tête de tube) sous l'effet de la température et de la pression. Ainsi, l'étanchéité de l'emballage peut être réalisée.

Avec des structures à base de cellulose ou d'autres matières équivalentes qui ne fondent pas lors de la soudure (ou en tout cas qui ne fluent pas lors du chauffage et/de la compression), il devient difficile, voire impossible, de combler la cavité 16 lors de l'opération de soudage du fait de la quantité réduite de matière susceptible de fluer et les emballages qui en résultent ne sont par conséquent pas parfaitement étanche aux liquides ou aux gaz puisque la cavité 16 des figures 1 et 2 reste présente.

### SOMMAIRE ET PRINCIPE DE L'INVENTION

L'invention permet de remédier aux inconvénients précités et permet la fabrication d'une grande variété d'emballages à base de cellulose par soudage d'au moins une feuille à base de cellulose et d'un composant comme une tête de tube ou un fond. L'invention permet de produire à grande cadence de production et à un coût compétitif des emballages ayant une quantité élevée de cellulose ou de matière directement issue de l'industrie du papier ou du carton. Par voie de conséquence, les emballages produits selon l'invention peuvent être facilement recyclés dans la filière papier contrairement aux emballages de l'état de la technique contenant une majorité de matière plastique ou synthétique.

L'invention concerne plus spécifiquement les emballages comprenant un corps tubulaire obtenu par soudage ou collage d'une feuille à base de cellulose et par soudage ou collage d'au moins d'un composant à base de cellulose.

De façon plus générale, l'invention peut être utilisée pour la confection d'emballage avec des matières qui majoritairement restent solide lors de l'opération de soudage et par voie de conséquence ne peuvent pas fluer sous l'effet de la température et de la pression.

Un autre avantage de l'invention est de permettre l'obtention d'emballages facilement recyclables car le pourcentage de matière ajoutée pour permettre le soudage est significativement réduit. La majorité de la matière formant l'emballage est donc recyclable dans une filière classique.

L'invention permet par exemple la confection d'emballages flexibles tels que des tubes pour des produits liquides, visqueux ou pâteux et/ou solides(comme des crèmes, des pâtes, des liquides ou des produits cosmétiques), ou la confection d'emballages pour produits liquides tels que des flacons ou des cannettes, ou encore la confection d'emballage pour produits secs comme par exemple le café, le lait en poudre, ou encore le chocolat en poudre.

Un avantage de l'invention est de réduire la quantité de plastique ou matière synthétique constituant l'emballage tout en évitant les fuites qui apparaissent habituellement lorsque la quantité de matière synthétique ou de matière plastique devient trop réduite. L'invention permet de résoudre le problème de fuite dans les emballages soudés contenant un fort taux de cellulose, la fuite étant principalement localisée à l'intersection de deux soudures, par exemple dans le cas d'un tube la soudure longitudinale du corps tubulaire et la soudure transversale de la tête de tube sur le corps tubulaire.

Dans l'exposé de l'invention, le terme de fuite désigne suivant le contexte et les propriétés de conservation désirées :
- La fuite solide : produit sous forme de poudre qui s'échappe de l'emballage (grosse fuite)
- La fuite liquide : produit liquide qui s'échappe de l'emballage (fuite moyenne)
- La fuite gazeuse : gaz qui s'échappe de l'emballage ou gaz qui entre dans l'emballage (petite fuite). Pour les emballages nécessitant des propriétés barrières à l'oxygène, les micros-fuites sont pénalisantes car elles réduisent considérablement la durée de conservation du produit emballé.

Un but de l'invention est notamment des proposer un procédé et un produit permettant d'éviter ces fuites et ces micros-fuites qui sont difficilement mesurables lors de la production.

Les emballages réalisés selon l'invention comprennent un corps tubulaire formé par soudage ou collage d'une feuille par exemple de cellulose ou d'une autre matière équivalente qui ne s'écoule pas lors de cette opération de soudage et/ou collage. Cette soudure du corps tubulaire dite longitudinale comporte une bande de soudage interne et une bande de soudage externe reliant les extrémités de la feuille de cellulose positionnées bout à bout. Ces bandes de soudage interne et externe sont nécessaire en raison de la composition de la feuille formant le corps tubulaire, à savoir essentiellement en cellulose par exemple dans un mode d'exécution.

L'invention comprend notamment la caractéristique de combler au moins en partie les cavités qui se forment à l'intersection des soudures par de la matière provenant de la bande interne. Sous l'effet de la température et de la pression lors de la soudure, cette matière devient liquide et, par écoulement, vient combler les cavités, rendant l'emballage étanche et supprimant donc les fuites indésirables mentionnées ci-dessus.

Selon l'invention la bande interne comprend au moins une couche de colmatage constituée de matière qui devient liquide lors de l'étape de soudage et vient combler les cavités. Selon l'invention la couche de colmatage représente au moins 1% du volume de la bande interne, et de préférence au moins 5% du volume de la bande.

Selon une réalisation préférentielle de l'invention, dans la bande interne, seule la matière de colmatage qui peut aussi être une matière soudante devient liquide lors du soudage.

Selon un mode de réalisation, la bande interne comprend une deuxième couche qui ne fond pas pendant l'opération de soudage et confère une grande résistance à la soudure. Cette couche est par exemple à base de papier très résistant, ou à base de PET bi-orienté ou à base de PP bi-orienté.

Selon d'autre modes de réalisation, la bande interne peut comprendre de la matière de colmatage, une deuxième couche telle que décrite ci-dessus et une ou plusieurs autres couches supplémentaires de même composition ou non.

Selon une variante de l'invention, la bande interne est constituée uniquement de matière de colmatage.

D'autres variantes et modes d'exécution de l'invention sont décrits ci-dessous.

Dans des modes d'exécution, l'invention concerne un corps tubulaire pour emballage destiné à contenir des produits sous forme liquide, visqueuse ou solide. Le corps tubulaire comprend une feuille à base d'une matière qui ne s'écoule pas ou peu lors de sa soudure et au moins une première soudure longitudinale reliant les extrémités de ladite feuille pour former ledit corps tubulaire. Le corps tubulaire comprend au moins une bande de soudage interne située à l'intérieur du corps pour former ladite soudure longitudinale, ladite bande interne comprenant une matière de colmatage qui devient liquide lors du soudage des extrémités de la feuille et qui est destinée à combler des cavités formées aux extrémités de la bande interne afin de rendre l'emballage étanche.

Dans des modes d'exécution, la feuille est à base de cellulose.

Dans des modes d'exécution, le corps tubulaire comprend au moins une deuxième soudure et une zone d'intersection entre ladite deuxième soudure et ladite première soudure, lesdites cavités étant formées dans la zone d'intersection par ladite bande de soudage interne et remplies par la matière de colmatage.

Dans des modes d'exécution, la deuxième soudure relie la feuille à un composant.

Dans des modes d'exécution, le composant peut être une tête de tube, ou un goulot, et/ou un fond par exemple.

Dans des modes d'exécution, la deuxième soudure est une soudure d'extrémité du corps tubulaire, la soudure d'extrémité étant précédée ou non d'un pli à environ 180° pour augmenter la résistance à la pression de la deuxième soudure.

Dans des modes d'exécution, la matière de colmatage représente de préférence au moins 1% du volume de la bande interne.

Dans des modes d'exécution, la matière de colmatage peut être formée de PE, ou de PP, être à base de cire ou d'une autre résine, ou encore d'un adhésif.

Dans des modes d'exécution, la bande interne peut comprendre une deuxième couche qui ne devient pas liquide pendant l'opération de soudage et qui confère une grande résistance à la soudure.

Dans des modes d'exécution, la deuxième couche peut être à base de papier, ou de PET bi-orienté ou de PP bi-orienté.

Dans des modes d'exécution, la bande interne a une largeur de préférence égale ou supérieure à 2mm.

Dans des modes d'exécution, la bande interne a une épaisseur de préférence égale ou inférieure à 100 microns.

Dans des modes d'exécution, le corps peut comprendre une bande de soudage externe située à l'extérieur de l'emballage.

Dans des modes d'exécution, la bande externe a de préférence une largeur égale ou supérieure à 2mm et/ou une épaisseur égale ou inférieure à 300 microns.

Dans des modes d'exécution, la présente invention concerne un emballage comprenant au moins un corps tubulaire tel que décrit dans la présente demande.

### BREVE DESCRIPTION DES DESSINS

Les figures 1 et 2 illustrent le problème à résoudre lié à la fabrication par soudage d'un emballage à base de cellulose.
La figure 1 illustre la vue en coupe de la soudure d'extrémité d'un corps tubulaire selon les connaissances de l'art antérieur. On observe en particulier la formation de la cavité 13 qui ne permet pas d'obtenir des emballages étanches.
La figure 2 illustre la vue en coupe de la soudure d'un corps tubulaire sur un composant selon les connaissances de l'art antérieur. On observe là également la formation de la cavité 13 qui ne permet pas d'obtenir des emballages étanches.
La figure 3 illustre un exemple d'emballage réalisé selon l'invention. La figure 3 représente les deux faces opposées A et B d'un tube à base de cellulose.
La figure 4 illustre la section C-C du tube illustré sur la figure 1. La section C-C permet d'observer la soudure d'extrémité du corps tubulaire. Cette figure montre comment l'invention permet de résoudre le problème de fuite à l'intersection de la soudure longitudinale et de la soudure d'extrémité.
La figure 5 illustre la section D-D du tube illustré sur la figure 1. La section D-D permet d'observer la soudure entre le corps tubulaire et le composant. Cette figure montre comment l'invention permet de résoudre le problème de fuite à l'intersection de la soudure longitudinale et de la soudure du composant.
La figure 6 illustre plus précisément la zone d'intersection entre la soudure longitudinale et la soudure du composant.
La figure 7 illustre une configuration optionnelle de la fermeture d'extrémité comportant une soudure d'extrémité et un pli situé en amont de ladite soudure.
La figure 8 illustre une vue détaillée de la configuration optionnelle de la figure 7.
La figure 9 illustre un emballage réalisé selon l'invention en forme de cannette. Cet emballage comporte deux composants soudés sur un corps tubulaire.
La figure 10 illustre un flacon réalisé selon l'invention et comportant deux composants soudés sur un corps tubulaire.
La figure 11 illustre une configuration de soudage du corps tubulaire sur le composant dans laquelle on réduit le diamètre du corps tubulaire dans la zone de soudage.
Les figures 12 et 13 illustrent des variantes de l'invention pour d'autres configurations de soudure longitudinale.

La figures 14 illustre un emballage de type tétraèdre avec deux fermetures finales.

La figure 15 illustre un emballage de type brique comprenant deux fermetures finales et des opérations de pliage.

### DESCRIPTION DETAILLEE

1 : emballage à base de cellulose
2 : corps tubulaire
3 : soudure longitudinale
4 : soudure d'extrémité
5 : soudure du composant
6 : zone d'intersection de la soudure longitudinale et de la soudure d'extrémité
7: zone d'intersection de la soudure longitudinale et de la soudure du composant
8 : composant, par exemple comme une tête de tube
9 : couche à base de cellulose du corps tubulaire
10 : couche scellante du corps tubulaire
11 : bande de soudage interne
12 : bande de soudage externe
13 : cavités
14 : intérieur de l'emballage
15 : pli du corps tubulaire
16 : cavité non-colmatée

L'invention concerne en particulier les emballages à base de cellulose (ou base d'une autre matière équivalente) et fabriqués par soudage ou collage. Dans la suite l'exposé de l'invention, le terme soudage est utilisé pour décrire l'assemblage par soudage ou par collage.

Les emballages selon l'invention comportent au moins un corps tubulaire obtenu par soudage d'une feuille par exemple à base de cellulose ; et au moins un composant par exemple à base de cellulose soudé à l'extrémité du corps tubulaire.

L'emballage comprend au moins une première soudure dite longitudinale qui résulte de la confection du corps tubulaire à partir d'une feuille à base de cellulose. La soudure longitudinale est parallèle à l'axe du corps tubulaire.

L'emballage comprend aussi une deuxième soudure qui relie l'extrémité du corps tubulaire à un composant, ledit composant étant par exemple une tête avec un orifice pour l'extraction du produit ou par exemple un fond. La soudure de l'extrémité du corps tubulaire au composant coupe la soudure longitudinale par exemple perpendiculairement.

La figure 3 illustre un exemple de réalisation de l'invention. La figure 3 représente les deux faces opposées A et B d'un tube flexible fabriqué selon l'invention. Ce tube comporte un corps tubulaire 2 formé à partir d'une feuille à base de cellulose et dont les extrémités sont soudées. On observe sur la face B du tube 1 la soudure longitudinale 3 reliant les extrémités de ladite feuille. La soudure longitudinale 3 s'étend normalement sur toute la longueur du corps tubulaire 2.

Le tube illustré sur la figure 3 comprend une deuxième soudure 5 qui lie l'extrémité du corps tubulaire 2 à un composant 8 également à base de cellulose. L'intersection entre la soudure longitudinale 3 et la soudure du composant 5 forme une première zone d'intersection 7 et le principe de l'invention permet de rendre la première zone d'intersection 7 étanche.

Le tube illustré sur la figure 3 comprend une troisième soudure 4 dite d'extrémité qui ferme la seconde extrémité du corps tubulaire 2 par aplatissement et soudage illustrée en figure 4. L'intersection entre la soudure longitudinale 3 et la soudure d'extrémité 4 forme une deuxième zone d'intersection 6 et le principe de l'invention permet de rendre la deuxième zone d'intersection 6 étanche. Selon l'invention, l'emballage peut aussi comprendre deux soudures d'extrémité 4 dans un mode d'exécution.

Selon l'invention l'emballage est constitué principalement de cellulose, c'est-à-dire de compositions couramment utilisées dans l'industrie du papier. Ces compositions comprennent généralement une majorité de cellulose (par exemple 70% ou plus), des charges minérales (par exemple du carbonate de calcium ou du kaolin), des colorants ou azurants optiques, des liants (par exemple de l'amidon ou du latex), et éventuellement de la lignine. Selon l'invention, l'emballage peut comporter également de fines couches barrière comme par exemple à l'humidité ou à l'oxygène. Ces couches peuvent être en résines thermoplastique comme par exemple en PE, PP EVOH, PVOH, PLA ou des couches minces comme des couches SiOx ou des couches métallisées ou encore des coatings ou nanocoatings. D'autres matières équivalentes à la cellulose sont bien entendu possibles et envisagées dans le cadre de la présente invention.

La figure 4 illustre la section C-C de l'emballage illustré figure 3. La section C-C permet d'observer la soudure d'extrémité 4 du corps tubulaire 2. La soudure d'extrémité 4 coupe la soudure longitudinale 3 dans la zone 6. Selon l'invention, la soudure longitudinale 3 est réalisée par soudage bord à bord des extrémités de la feuille par l'intermédiaire d'au moins une première bande de soudage interne 11 située à l'intérieur de l'emballage et une seconde bande de soudage externe 12 située à l'extérieur de l'emballage. La bande interne 11 se trouve emprisonnée dans la soudure d'extrémité 4 au niveau de la zone 6 d'intersection entre la soudure d'extrémité 4 et de la soudure longitudinale 3.

Sur la figure 4, du fait de l'intersection de ces deux soudures 3 et 4, on observe la présence de cavités 13 aux extrémités de la bande de soudage interne 11. Ces cavités se forment notamment par l'enfoncement de la bande dans les parois compressibles de corps tubulaire sous l'effet de la pression de soudage. Les structures à base de cellulose comme le papier sont généralement compressibles.

Comme on peut l'observer sur la figure 4, un avantage de l'invention est lié au fait que la taille des cavités 13 n'est plus liée à l'épaisseur de la paroi du corps tubulaire comme illustré figures 1 et 2 ; mais est directement liée à l'épaisseur de la bande interne 11. En utilisant une bande interne de faible épaisseur, l'invention permet de réduire significativement la taille des cavités 13 et par voie de conséquence l'ajout de matière de colmatage nécessaire pour combler lesdites cavités 13 est lui aussi significativement réduit.

Selon l'invention, l'épaisseur de la bande interne 11 est inférieure à la moitié de l'épaisseur de la paroi du corps tubulaire 2 et de préférence inférieure à 1/3 de ladite épaisseur. Selon des modes d'exécution de l'invention, l'épaisseur de la bande interne 11 est approximativement égale ou inférieure à 100 microns et de préférence inférieure à 60 microns et la largeur de la bande interne 11 est approximativement égale ou supérieure à 2mm et de préférence supérieure à 3mm. Selon d'autres modes d'exécution de l'invention, l'épaisseur de la bande interne 11 est égale à 30 microns et sa largeur est égale à 4mm. Pour la bande externe 12, selon des modes d'exécution, sa largeur est de préférence approximativement égale ou supérieure à 2mm. Selon des modes d'exécution, l'épaisseur de la bande externe 12 est approximativement égale ou inférieure à 300 microns, de préférence inférieure à 100 microns. Bien entendu, ces valeurs sont indicatives pour des exemples illustratifs et d'autres valeurs sont possibles en fonction des circonstances par exemple.

Selon l'invention, on comble au moins en partie, et de préférence totalement, les cavités 13 qui se forment aux extrémités de la bande interne 11 dans les zones 6 et/ou 7, par une matière de colmatage provenant de ladite bande interne 11. Cette matière de colmatage, sous l'effet de la température et de la pression lors de la fabrication de l'emballage, devient liquide et par écoulement vient combler les cavités 13, rendant l'emballage étanche.

Selon l'invention, la bande interne 11 comprend au moins une couche de colmatage constituée de matière qui devient liquide lors de l'étape de soudage et vient combler les cavités 13. Selon l'invention la couche de colmatage représente au moins 1% du volume de la bande interne 11, et de préférence au moins 5% du volume de la bande interne 11.

Selon une réalisation préférentielle de l'invention, dans la bande interne 11, seule la matière de colmatage qui est aussi une matière soudante devient liquide lors du soudage.

Selon un autre mode de réalisation, la bande interne 11 comprend une deuxième couche qui ne devient pas liquide pendant l'opération de soudage et confère une grande résistance à la soudure. Cette deuxième couche est par exemple à base de papier très résistant, ou à base de PET bi-orienté ou à base de PP bi-orienté.

Selon une variante de l'invention, la bande interne 11 comprend uniquement de la matière de colmatage.

La matière de colmatage est par exemple en PE ou en PP ou à base de Wax ou autre résine qui passe de l'état solide à l'état liquide sous l'effet de la température de soudage. La matière de colmatage peut aussi être un adhésif. D'autres matières équivalentes sont possibles et envisagées dans le cadre de la présente invention.

Sur la figure 4, la couche 9 à base de cellulose du corps tubulaire comprend de préférence également une couche barrière qui n'est pas représentée (pour simplifier) et qui apporte les propriétés désirées tant au niveau de la barrière à l'humidité ou de la barrière à l'oxygène ou aux arômes. La position et le nombre de ces couches barrière dans la structure du corps tubulaire 2 dépend des propriétés souhaitées. Préférentiellement pour des raisons de recyclabilité, des couches barrière fonctionnelles de très fine épaisseur telles que des couches Siox, des couches métallisées, des coatings ou nano-coating sont utilisées. Alternativement des couches barrières en polymère thermoplastique comme par exemple l'EVOH, le PVOH, le PVDC, le PE, le PP peuvent être utilisées. Ce sont bien entendu des exemples non-limitatifs.

Sur la figure 4, la couche 10 représente la couche scellante du corps tubulaire qui couvre la surface interne du corps tubulaire. Pour permettre le recyclage de l'emballage, cette couche scellante est de fine épaisseur. Préférentiellement la couche scellante 10 est un vernis scellant ou une couche de fine épaisseur ayant des propriétés de soudabilité équivalentes. Alternativement, la couche est en résine thermoplastique comme par exemple en polyéthylène ou polypropylène. Ce sont bien entendu des exemples non-limitatifs.

La figure 5 illustre un autre exemple de l'invention quand le corps tubulaire 2 à base de cellulose est soudé sur un composant 8 comme une tête de tube. Le principe de l'invention permet de résoudre le problème d'étanchéité de l'assemblage au niveau de l'intersection entre la soudure 5 du composant et la soudure longitudinale 3 du corps tubulaire.

La figure 5 illustre la section D-D de l'emballage illustré figure 3. La section D-D permet d'observer la soudure 5 du corps tubulaire 2 sur le composant 8 et notamment la zone d'intersection 7 entre la soudure du composant 5 et la soudure longitudinale du corps tubulaire. Selon un mode d'exécution de l'invention, la soudure longitudinale est réalisée par soudage bord à bord des extrémités de la feuille 9 par l'intermédiaire d'au moins une bande de soudage interne 11 située à l'intérieur de l'emballage et une bande de soudage externe 12 située à l'extérieur de l'emballage. La bande interne 11 se trouve emprisonnée dans la soudure du composant au niveau de la zone 7 d'intersection de la soudure du composant 5 et de la soudure longitudinale 3.

Sur la figure 5, on observe les cavités 13 aux extrémités de la bande de soudage interne 11. Ces cavités se forment notamment en raison de l'enfoncement de la bande de soudage interne 11 dans les parois compressibles du corps tubulaire 2 sous l'effet de la pression de soudage.

Selon le principe de l'invention, on comble au moins en partie, de préférence totalement, les cavités 13 par de la matière de colmatage provenant de ladite bande interne 11. Sous l'effet de la température et de la pression cette matière de colmatage devient liquide et par écoulement vient combler les cavités 13, rendant l'emballage étanche au niveau de la zone d'intersection 7.

La figure 6 illustre un détail de la zone d'intersection 7 entre la soudure 5 du composant et la soudure longitudinale 3. La figure 6 permet de mieux comprendre l'intérêt de l'invention pour obtenir des emballages facilement recyclables car l'épaisseur des couches scellantes 10 peut être significativement réduite. En effet, l'invention permet de réduire l'épaisseur des couches scellantes 10 grâce à l'apport local d'un surplus de matière de colmatage par l'intermédiaire de la bande interne 11 ce qui permet de remplir les cavités 13. L'apport local de matière de colmatage qui peut être aussi scellante permet de garantir les propriétés d'imperméabilité de l'emballage aux liquides comme aux gaz.

L'invention rend possible l'utilisation de couches fonctionnelles minces de très fine épaisseur aussi bien pour les couches barrières que pour les couches scellantes 10. L'invention présente donc un grand avantage pour la production d'emballage recyclés à base de cellulose.

L'invention permet également la production d'emballages plastiques recyclables mono-matière avec des couches fonctionnelles minces (micro ou nano-couches). Ces emballages sont avantageux car facilement recyclables. Cependant, leur fabrication par soudage est souvent difficile du fait de la difficulté d'obtenir des emballages étanches. Par exemple, la fabrication de tube en HDPE avec des grades très visqueux est souhaitée afin de pourvoir recycler ces tubes dans la filière des flacons et bouteilles en HDPE. L'usage de ces grades visqueux rend plus difficile l'opération de soudage car ces nouveaux grades ont une température de fusion plus élevée et une fluidité beaucoup plus faible. En conséquence, des problèmes de fuite de ces emballages apparaissent au niveau de l'intersection des soudures comme détaillé ci-dessus. L'invention permet de remédier à ce problème en apportant via la bande interne 11 de la matière de colmatage. Cette matière de colmatage ajoutée en quantité négligeable a un indice de fluidité élevé et de bonne propriétés scellantes. Pour les emballages en HDPE, une résine scellante en PE de haute fluidité peut être utilisée. Bien entendu d'autres matières équivalentes peuvent être envisagées.

Dans la figure 6, on a représenté un soudage bout à bout de la feuille formant le corps tubulaire 2 mais cette illustration n'est qu'un exemple limitatif et il est possible d'utiliser d'autre formes: par exemple, les extrémités de la feuille peuvent être avoir des pentes complémentaires, un biseau, se chevaucher, avoir d'autres formes complémentaires etc. De plus, la bande interne 11 est illustrée encastrée dans la tête de tube 8 et dans le corps 2, mais elle pourrait être encastrée entièrement dans la tête ou dans le corps ou essentiellement dans l'un ou dans l'autre. Toutes les configurations sont possibles, également avec la bande externe 12.

La figure 7 illustre un autre aspect de l'invention permettant d'améliorer la résistance de la fermeture d'extrémité d'un tube. La figure 7 illustre un tube flexible 1 comportant un corps tubulaire 2 relié à une tête de tube 8 et avec une fermeture d'extrémité comportant une soudure d'extrémité 4 et un pli 15 situé à l'extérieur de la soudure d'extrémité 4 et avant celle-ci. Il a été observé que les emballages à base de cellulose avaient une résistance plus faible au niveau de la soudure d'extrémité à cause d'une rupture cohésive de la couche à base de cellulose sous l'effet d'une contrainte d'éclatement de l'emballage. Il a été démontré qu'en formant un pli 15 du corps tubulaire 2 avant la soudure finale 4 permettait de rendre l'emballage beaucoup plus résistant.

La figure 8 illustre la soudure de fermeture du tube 1 de la figure 7 de façon plus détaillée. Le corps tubulaire 2 comprend une soudure d'extrémité 4 réalisée selon le principe de l'invention. L'extrémité du tube soudée est ensuite repliée afin de former le pli 15 à environ 180° (par exemple) avant et en dehors de la soudure d'extrémité 4 cette construction ayant pour effet d'augmenter la résistance à la pression de la soudure d'extrémité. Afin de maintenir en position l'embout replié, de nombreuses variantes sont possible. Par exemple, l'embout replié peut être collé ou soudé contre la paroi de l'emballage. Une alternative consiste à utiliser une étiquette autocollante pour maintenir l'embout de tube plié contre la paroi du corps tubulaire 2. Lorsque la pression augmente à l'intérieur de l'emballage, par exemple due à l'effet de la pression exercée pour extraire le produit de l'emballage, le pli 15 évite la sollicitation de la zone soudée 4 et augmente ainsi la résistance de la fermeture d'extrémité.

Les figures 9 et 10 illustrent d'autres exemples d'emballages réalisés selon l'invention.

La figure 9 représente un emballage à base de cellulose de type « canette » et destinée à contenir des produits tels que des liquides ou des poudres. Cet emballage de géométrie cylindrique, facilement empilable, comporte un corps tubulaire 2 avec une soudure longitudinale 3 ainsi que deux composants 8 fixés respectivement à chaque extrémité grâce à une soudure 5. Les zones 7 d'intersection des soudures 3 et 5 sont rendues étanches aux liquides et aux gaz grâce au principe de l'invention tel que décrit dans la présente demande. L'emballage de type « canette » comporte un premier composant 8 formant le fond de l'emballage, et un deuxième composant 8 comportant des moyens pour extraire le produit de l'emballage ; lesdits moyens pouvant être un orifice fermé par un opercule, ou un dispositif d'ouverture facile par arrachage de matière afin de créer un orifice ou tout autre moyen assurant une fonction d'ouverture de l'emballage.

La figure 10 illustre un flacon réalisé en utilisant les principes de l'invention. Ce flacon comprend un corps tubulaire 2 avec une soudure longitudinale 3. Des composants 8 (par exemple une tête ou un goulot et un fond) sont fixés à chaque extrémité du corps tubulaire 2 par l'intermédiaire des soudures 5. L'intersection des soudures 3 et 5 est rendue étanche grâce à la réalisation de l'emballage selon le principe de l'invention.

Dans d'autres modes d'exécution, l'emballage peut comprendre à chaque extrémité du corps tubulaire 2 une soudure d'extrémité 4 comme illustrée en figure 7 et 8 (à la place de la tête de tube 8 de la figure 7).

L'invention permet de réaliser des emballages recyclables à base de cellulose. Les emballages produits selon l'invention comportent un taux de papier ou matière similaire supérieur à 50% et de préférence supérieur à 85% et idéalement supérieur à 95%.

L'invention permet de réaliser des emballages recyclables à base de plastique mono-matière et notamment avec des grades de HDPE visqueux. Selon l'invention, des emballages à base de HDPE d'indice de fluidité inférieur à 1 (norme ASTM D1238) et de préférence inférieur à 0,5 peuvent être utilisés.

La figure 11 illustre un autre aspect de l'invention lorsque le diamètre du corps tubulaire 2 est réduit dans la zone de soudage. C'est le cas notamment lorsque l'extrémité du corps tubulaire 2 est soudée sur une surface de type conique, torique, ou sphérique. Dans ce cas, la réduction de diamètre peut entrainer la formation de plis du corps tubulaire 2 dans la zone de soudage. Lorsque le corps tubulaire 2 présente une couche soudante de fine épaisseur, ces plis forment des cavités qui génèrent des fuites de l'emballage. Comme ces plis forment des cavités supplémentaires réparties aléatoirement sur le pourtour de la soudure 5 entre le corps tubulaire 2 et le composant 8, ces cavités ne peuvent être comblées par la matière de colmatage issue de la bande interne 11. Il a été trouvé que l'utilisation d'un corps tubulaire à base de cellulose et déformable à l'état solide d'au moins 3% et de préférence d'au moins à 6% permet d'éviter la formation de plis lors de la réduction du diamètre. Ainsi, l'usage de corps tubulaire en papier formable ayant un taux de déformation d'au moins 3% est avantageusement utilisé pour réaliser des emballages avec le type de soudure illustré sur la figure 11.

La figure 11 illustre le soudage d'un corps tubulaire 2 sur une tête de tube 8. La zone de soudure 5 formant une surface de type torique, le diamètre du corps tubulaire se trouve par conséquent réduit dans cette zone. Comme on peut l'observer sur la figure 11, le diamètre du corps tubulaire 2 est le plus fortement réduit à son extrémité. Le corps tubulaire 2 dans la zone de soudure 5 représentée sur la figure 11 ne présente pas de plis car son % de déformation est supérieur à 3% et de préférence supérieur à 6%.

Les figures 12 et 13 illustrent des variantes de l'invention pour d'autres configurations de soudure longitudinale.

La figure 12 illustre la soudure d'extrémité 4 d'un corps tubulaire 2 dont la soudure longitudinale 3 est réalisée par recouvrement. La bande interne 11 couvre la cavité 16 formée au niveau du recouvrement, et les cavités 13 formées à l'extrémité de la bande 11 sont comblées par de la matière de colmatage provenant de la bande. Selon une variante de l'invention, la cavité 16 est au moins partiellement comblée par la matière de colmatage provenant de la bande.

La figure 13 illustre la soudure d'extrémité 4 d'un corps tubulaire 2 dont la soudure longitudinale 3 est réalisée par soudage de la face interne sur elle-même. La bande interne 11 couvre la cavité 16 formée au niveau de la jonction des soudures dit « point triple », et les cavités 13 formées à l'extrémité de la bande 11 sont comblées par de la matière de colmatage provenant de la bande. Selon une variante de l'invention, la cavité 16 est au moins partiellement comblée par la matière de colmatage provenant de la bande.

La figure 14 illustre un emballage de type tétraèdre fabriqué selon l'invention. L'emballage 1 comporte un corps tubulaire avec une soudure longitudinale 3. Le corps tubulaire est fermé aux extrémités par deux soudures 4 orientées perpendiculairement et conduisant à la géométrie en tétraèdre de l'emballage. L'étanchéité au niveau de l'intersection 6 des soudures longitudinale 3 et d'extrémité 4 est réalisé par la matière de colmatage de la bande de soudage.

La figure 15 illustre un emballage de type brique formé par soudage et pliage. L'emballage 1 est formé d'un corps tubulaire avec une soudure longitudinale 3. Le corps tubulaire est fermé par les soudures d'extrémité 4 puis mis en forme par des opérations de pliage et éventuellement collage. Grâce à l'invention, l'emballage 1 comporte un taux de cellulose élevé tout garantissant une étanchéité de l'emballage aux liquides et gaz notamment au niveau des zones 6 d'intersection de la soudure longitudinale et des soudures d'extrémité selon les principes de la présente invention.

Les modes d'exécution décrits dans la présente demande le sont à titre d'exemples illustratifs et ne doivent pas être considérés comme limitatifs. D'autres modes d'exécution peuvent faire appel à des moyens équivalents à ceux décrits par exemple. Les modes d'exécution peuvent également être combinés entre eux en fonction des circonstances, ou des moyens utilisés dans un mode peuvent être utilisés dans un autre mode.

## Revendications

1. Corps tubulaire (2) pour emballage (1) destiné à contenir des produits sous forme liquide, visqueuse ou solide, ledit corps tubulaire (2) comprenant une feuille (9) à base d'une matière qui ne s'écoule pas ou peu lors de sa soudure et au moins une première soudure longitudinale (3) reliant les extrémités de ladite feuille pour former ledit corps tubulaire (2), ledit corps tubulaire comprenant au moins une bande de soudage interne (11) située à l'intérieur du corps pour former ladite soudure longitudinale (3), ladite bande interne (11) comprenant une matière de colmatage qui devient liquide lors du soudage des extrémités de la feuille (9) et qui est destinée à combler des cavités (13) formées aux extrémités de la bande interne (11) afin de rendre l'emballage étanche.

2. Corps tubulaire (2) selon la revendication 1, dans lequel ladite feuille (9) est à base de cellulose.

3. Corps tubulaire (2) selon la revendication 1 ou 2, ledit corps tubulaire comprenant au moins une deuxième soudure (4,5), ledit corps tubulaire comprenant une zone d'intersection (6,7) entre ladite deuxième soudure et ladite première soudure (3), lesdites cavités (13) étant formées dans la zone d'intersection (7) par ladite bande de soudage interne (11) et remplies par la matière de colmatage.

4. Corps tubulaire selon la revendication 3, dans lequel ladite deuxième soudure (5) relie la feuille (9) à un composant (8).

5. Corps tubulaire selon la revendication précédente, dans lequel le composant (8) est une tête de tube, ou un goulot, et/ou un fond.

6. Corps tubulaire selon la revendication 3, dans lequel ladite deuxième soudure est une soudure d'extrémité (4) du corps tubulaire (2), ladite soudure d'extrémité étant précédée ou non d'un pli à environ 180° pour augmenter la résistance à la pression de la deuxième soudure.

7. Corps tubulaire selon l'une des revendications précédentes, dans lequel la matière de colmatage représente au moins 1% du volume de la bande interne (11).

8. Corps tubulaire selon l'une des revendications précédentes, dans lequel la matière de colmatage est formée de PE, ou de PP, est à base de cire ou d'une autre résine, ou encore d'un adhésif.

9. Corps tubulaire selon l'une des revendications précédentes, dans lequel la bande interne (11) comprend une deuxième couche qui ne devient pas liquide pendant l'opération de soudage et qui confère une grande résistance à la soudure.

10. Corps tubulaire selon la revendication précédente, dans lequel ladite deuxième couche est à base de papier, ou de PET bi-orienté ou de PP bi-orienté.

11. Corps tubulaire selon l'une des revendications précédentes, dans lequel la bande interne a une largeur égale ou supérieure à 2mm.

12. Corps tubulaire selon l'une des revendications précédentes, dans lequel la bande interne a une épaisseur égale ou inférieure à 100 microns.

13. Corps tubulaire selon l'une des revendications précédentes, ledit corps comprenant une bande de soudage externe (12) située à l'extérieur de l'emballage.

14. Corps tubulaire selon la revendication précédente, dans lequel la bande externe a une largeur égale ou supérieure à 2mm et/ou une épaisseur égale ou inférieure à 300 microns.

15. Emballage comprenant au moins un corps tubulaire selon l'une des revendications précédentes.
